# EUROPÄISCHE PATENTSCHRIFT

(11) **EP 0 482 295 B1**
(45) Veröffentlichungstag und Bekanntmachung des Hinweises auf die Patenterteilung: **12.05.1993**
(21) Anmeldenummer: 91110490.9
(22) Anmeldetag: 25.06.1991
(51) Int. Cl.: A47G 1/14

(54) **Stützvorrichtung für Bilderhalter**
Support for a picture frame
Dispositif d'appui pour un cadre pour images

(30) Priorität: 22.10.1990 DE 9014612 U
(43) Veröffentlichungstag der Anmeldung: 29.04.1992
(73) Patentinhaber: Becker & Hach GmbH & Co. KG, D-37269 Eschwege (DE)
(72) Erfinder: Becker, Rolf Fa. Becker & Hach, W-3440 Eschwege (DE)
(74) Vertreter: Grünecker, Kinkeldey, Stockmair & Schwanhäusser Anwaltssozietät

(56) Entgegenhaltungen:
- AT-B- 373 482
- FR-A- 1 424 043

## Beschreibung

Die Erfindung bezieht sich auf eine Stützvorrichtung aus Kunststoff für Bilderhalter oder dergleichen, mit einer an einer Rückwand des Bilderhalters zu befestigenden Ansatzplatte, einer mittels einem Filmscharnier an der Ansatzplatte angelenkten Stütze und einem auf der mit Abstand gegenüberliegenden Seite der Ansatzplatte ebenfalls mittels eines Filmscharnieres angelenkten, weitgehend biegeelastischen Spreizbügel, der in einer in der Stütze ausgebildeten Führungsnut verschieblich geführt ist, wobei in einer von der Rückwand abgeklappten Stellung der Stütze ein Anschlag des Spreizbügels mit einem an der Stütze ausgebildeten und den Spreizbügel in der Nut haltenden Gegenanschlag zusammenwirkt.

Eine solche Stützvorrichtung ist z.B. aus der AT-B-373482 bekannt. Sie dient zum geneigten Aufstellen von quadratischen oder rechtwinkligen Bilderhaltern. Die Stützvorrichtung ist ein einstückiges, langgestrecktes Spritzgußteil, dessen drei Bestandteile, Stütze, Ansatzplatte und Spreizbügel, in Längsrichtung hintereinander angeordnet und mittels Filmscharnieren miteinander verbunden sind. Die Dicke der Stütze ist so bemessen, daß darin eine Ausnehmung Platz hat, in welcher die Ansatzplatte aufgenommen werden kann, wenn die Stütze bis ganz an die Rückwand des Bilderhalters angeklappt ist. Die Führungsnut erstreckt sich ausgehend von dieser Ausnehmung in Längsrichtung der Stütze bis zu deren freiem Ende. Im mittleren Bereich wird die Stütze von einem Steg übergriffen, der den in die Führungsnut eingeschobenen Spreizbügel hält und zugleich auch als Gegenanschlag dient. Wenn man den Spreizbügel unter dem Steg hindurch in die Führungsnut einführt, geht dies nur, wenn sich der Spreizbügel geringfügig durchbiegt. Da der Kunststoff weitgehend biegeelastisch ist, bewirkt diese Durchbiegung, daß der Spreizbügel stets mit seiner Oberseite gegen die Unterseite des die Führungsnut überbrückenden Stegs gedrückt wird. Somit wird der Spreizbügel mit seinem Anschlag auch stets federnd gegen den den Gegenanschlag bildenden Steg gehalten. Drückt man das freie Ende des Spreizbügels tiefer in die Nut hinein, kommt der Anschlag frei, und man kann den Spreizbügel wieder aus der Führungsnut herausziehen. Obgleich das Herausziehen des Spreizbügels im Normalfall nicht erforderlich ist, kommt es hin und wieder vor, daß man, z.B. aus Neugier, den Spreizbügel aus der Führungsnut herauszieht. Dann, und auf jeden Fall auch zur ersten Montage, muß der Spreizbügel wieder in die Führungsnut eingefädelt werden, was nicht ganz einfach ist, da das vordere Ende des Spreizbügels hierzu gebogen werden muß.

Aufgabe der vorliegenden Erfindung ist es daher, die Stützvorrichtung der eingangs genannten Art so zu verbessern, daß das Einführen des Spreizbügels in die Führungsnut vereinfacht wird.

Diese Aufgabe wird erfindungsgemäß dadurch gelöst, daß der Gegenanschlag aus mindestens einem am seitlichen Rand der Führungsnut angeordneten, die Führungsnut nur zum Teil übergreifenden und frei endenden Vorsprung besteht, und daß der Spreizbügel eine seitliche, der Größe des Vorsprungs angepaßte Aussparung aufweist, deren Abstand zum zugehörigen Filmscharnier des Spreizbügels so bemessen ist, daß sie sich mit dem Vorsprung deckt, wenn die Stütze im wesentlichen vollständig an die Rückwand des Bilderhalters angeklappt ist.

Wie bereits eingangs erwähnt, ist der Spreizbügel weitgehend biegeelastisch. Das heißt, er kann gebogen werden, wonach er weitgehend in seine Ausgangslage zurückkehrt. Vollständig kehrt er jedoch nicht zurück, so daß der Spreizbügel auch im entspannten Zustand, d.h. wenn er nicht in die Führungsnut eingeführt ist, gebogen bleibt. Wenn nun der Spreizbügel aus der Führungsnut heraus ist und die Stütze an die Rückwand des Bilderhalters angeklappt wird, drückt die Stütze den Spreizbügel gegen die Rückwand des Bilderhalters. Der Spreizbügel, der leicht gekrümmt ist, liegt dann mit seinem freien Ende an der Rückwand an, während er mit seinem anderen Ende über das Filmscharnier an der Ansatzplatte gehalten ist. Die Stütze drückt mit der der Führungsnut abgewandten Außenseite des Vorsprungs gegen den Spreizbügel, der aufgrund dieses Druckes bestrebt ist, sich flach an die Rückwand des Bilderhalters anzulegen. Hierbei findet eine Relativverschiebung zwischen der Stütze und dem Spreizbügel statt, wodurch die Aussparung in dem Spreizbügel zur Deckung mit dem Vorsprung an der Führungsnut der Stütze kommt. Aufgrund der Federwirkung des gegen die Rückwand gedrückten Spreizbügels tritt der Vorsprung der Führungsnut durch die Aussparung des Spreizbügels hindurch, so daß sich der Spreizbügel in die Führungsnut hineindrückt. Der Spreizbügel ist nunmehr in die Führungsnut eingefädelt. Klappt man die Stütze nun in Gebrauchsstellung ab, hält der Vorsprung den Spreizbügel in der Führungsnut und wirkt gleichzeitig als Gegenanschlag zu dem an dem freien Ende des Spreizbügels ausgebildeten Anschlag, welcher die abgeklappte Stellung der Stütze bestimmt.

Aus der obigen Erläuterung ist deutlich geworden, daß zum Einfädeln des Spreizbügels lediglich die Stütze an die Rückwand des Bilderhalters angeklappt zu werden braucht, wobei sich der Spreizbügel kurz vor Erreichen der vollständig angeklappten Stellung oder auch erst dann, wenn die Stütze vollständig angeklappt ist, selbsttätig in die Führungsnut einfädelt.

Vorteilhaft ist ferner auch, daß durch die Aussparung in dem Spreizbügel eine Schwachstelle entsteht, die bewirkt, daß der Spreizbügel an dieser Stelle stärker durchgebogen wird als in seinem übrigen Bereich, so daß genau die Stelle, wo der Vorsprung in die Aussparung zum Einfädeln eingreifen soll, der Stütze am nächsten ist.

Gemäß einer bevorzugten Ausführungsform der Erfindung sind jeweils zwei, sich paarweise gegenüberliegende Vorsprünge und Aussparungen vorgesehen. Hierdurch wird einerseits eine gleichmäßige Halterung und Führung des Spreizbügels in der Führungsnut bewirkt; andererseits ist auch die Belastung an der sich durch die beiden Aussparungen ergebenden Schwachstelle des Spreizbügels gleichmäßig.

Bevorzugt wird auch, wenn der Anschlag des Spreizbügels als Seitenwand einer sich quer zur Längsachse des Spreizbügels erstreckenden Rastnut ausgebildet ist. Auf diese Weise kann die gegenüberliegende Seitenwand der quer verlaufenden Rastnut auch als Anschlag wirken, der ein Anklappen der Stütze an die Rückwand erst nach Aufbringen einer vorbestimmten Kraft erlaubt. Diese Kraft wird dadurch erforderlich, daß sich die gegenüberliegende Seitenwand der Rastnut zunächst an den beiden Vorsprüngen der Führungsnut abstützt, wenn man versucht, die Stütze an die Rückwand anzuklappen. Drückt man die Stütze gegen die Rückwand, so wird der Spreizbügel gebogen, wobei sich dessen die Rastnut aufweisendes Ende flach an den Grund der Führungsnut anlegt. Dadurch kommt die Rastnut außer Eingriff mit dem Vorsprung, so daß der Spreizbügel unter den Vorsprüngen hindurchgleiten kann, so daß die Stütze dann vollständig an die Rückwand angelegt werden kann.

Gemäß einer bevorzugten Weiterbildung der Erfindung kann die Stütze eine sich an die Führungsnut anschließende, dem Umriß und der Dicke der Ansatzplatte angepaßte Ausnehmung zur Aufnahme der Ansatzplatte in der an die Rückwand angeklappten Stellung der Stütze aufweisen. Dadurch läßt sich die Stütze vollständig an die Rückwand anklappen, ohne daß die Ansatzplatte aufträgt. In diesem Zusammenhang ist es günstig, wenn am Boden der Ausnehmung der Stütze ein Klemmvorsprung vorgesehen ist, der in der an die Rückwand angeklappten Stellung der Stütze in eine Klemmvertiefung der Ansatzplatte eingreift. Der auf diese Weise gebildete Klemmverschluß hält die Stütze angeklappt an die Rückwand, für den Fall, daß der Bilderhalter z.B. in einer Schublade aufbewahrt oder an einer Zimmerwand aufgehängt werden soll.

Im folgenden wird ein Ausführungsbeispiel der Erfindung anhand einer Zeichnung näher erläutert. Es zeigen:
- **Fig. 1**: in einer perspektivischen Darstellung eine an der Rückwand eines Bilderhalters angebrachte Stützvorrichtung mit der Stütze in abgeklappter Stellung,
- **Fig. 2**: die Stützvorrichtung des Bilderhalters aus Fig. 1, ohne Bilderhalter, in einer Abwicklung,
- **Fig. 3**: einen Längsschnitt durch die Stützvorrichtung aus Fig. 2, entlang der Linie III-III,
- **Fig. 4**: einen Bilderhalter mit an der Rückwand befestigter Stützvorrichtung in Gebrauchsstellung, wobei die Stützvorrichtung genauso geschnitten dargestellt ist wie in Fig. 3,
- **Fig. 5**: in einer ähnlichen Ansicht wie Fig. 4 die Stützvorrichtung in an die Rückwand des Bilderhalters angeklappter Stellung, und
- **Fig. 6**: in einer ähnlichen Ansicht wie Fig. 5 die Stützvorrichtung beim Anklappen der Stütze zum Einfädeln des Spreizbügels.

In Fig. 1 ist in perspektivischer Ansicht ein Bilderhalter 1 mit Blick auf dessen Rückwand 2 dargestellt. An der Rückwand 2 ist eine Stützvorrichtung 3 befestigt, die eine an- und abklappbare Stütze 4 umfaßt, welche in Fig. 1 in ihrer abgeklappten Stellung dargestellt ist. Die Stützvorrichtung 3 wird im folgenden näher erläutert.

In den Fig. 2 und 3 ist die Stützvorrichtung 3, die einstückig als Kunststoffspritzgußteil hergestellt ist, in einer Abwicklung dargestellt. Es ist zu erkennen, daß die Stütze 4 über ein Filmscharnier 5 an einer Ansatzplatte 6 angelenkt ist, mit welcher Ansatzplatte 6 die Stützvorrichtung 3 an der Rückwand 2 eines Bilderhalters 2 befestigt werden kann (vgl. Fig. 4). Auf der mit Abstand gegenüberliegenden Seite der Ansatzplatte 6 ist ein Spreizbügel 7 ebenfalls mittels eines Filmscharnieres 8 angelenkt. Die Stütze 4 und der Spreizbügel 7 fluchten im wesentlichen miteinander. An dem der Ansatzplatte 6 zugewandten Ende der Stütze 4 ist eine Ausnehmung 9 vorgesehen, die in ihren Abmaßen der Dicke und dem Umriß der Ansatzplatte 6 angepaßt ist, so daß die Ansatzplatte 6 im an die Rückwand 2 des Bilderhalters 1 angeklappten Stellung der Stütze 4 in der Ausnehmung 9 aufgenommen wird (vgl. Fig. 5). Zum freien Ende der Stütze 4 hin schließt sich an die Ausnehmung 9 eine Führungsnut 10 an, deren Breite der Breite des Spreizbügels 7 angepaßt ist, so daß der Spreizbügel 7 in die Führungsnut 10 eingreifen kann (vgl. Fig. 4). Mit Abstand von der Ausnehmung 9 sind an den seitlichen Rändern 11 der Führungsnut 10 zwei sich paarweise gegenüberliegende Vorsprünge 12 angeordnet, die mit Abstand zum Boden der Führungsnut frei endend in die Führungsnut 10 hineinragen. Die sich gegenüberliegenden freien Ende der Vorsprünge 12 sind voneinander beabstandet. Der Abstand der Vorsprünge 15 zum Boden der Führungsnut 10 entspricht etwa der Dicke des Spreizbügels 7.

Der Spreizbügel 7 weist mit Abstand von seinem freien Ende eine quer verlaufende Rastnut 13 auf, deren Breite geringfügig größer ist als die Breite der Vorsprünge 12 der Führungsnut 10. Der Abstand der Rastnut 13 vom freien Ende des Spreizbügels 7 beträgt ein Mehrfaches der Tiefe der Führungsnut. Wie aus Fig. 3 erkennbar ist, ist das freie Ende des Spreizbügels geringfügig zu der der Rastnut gegenüberliegenden Seite des Spreizbügels 7 gekrümmt ausgebildet; in der Draufsicht (vgl. Fig. 2) weist das freie Ende des Spreizbügels 7 eine Dreiecksform auf.

Zwischen der Rastnut 13 und dem Filmscharnier 8 sind in einem Spreizbügel 7 zwei sich gegenüberliegende Aussparungen 14 vorgesehen, deren Abmessungen denen der Vorsprünge 12 am Rand der Führungsnut 10 entsprechen, d.h. die Aussparungen 14 sind so groß, daß die Vorsprünge 12, wie später noch erläutert wird, durch die Aussparungen 14 hindurchtreten können. Der Abstand der Aussparungen 14 zum Filmscharnier 8 entspricht im wesentlichen dem Abstand der Vorsprünge 12 zum an die Führungsnut 10 angrenzenden Rand der Ausnehmungen 9.

Ferner ist ein aus dem Boden der Ausnehmung 9 herausragender Klemmvorsprung 15 vorgesehen, dem eine mit gleichem Abstand zum Filmscharnier 5 gegenüberliegende Klemmvertiefung 16 in der Ansatzplatte 6 zugeordnet ist. Ferner ist noch zu erkennen, daß in der Ansatzplatte 6 zwei Bohrungen 17 zur Befestigung der Ansatzplatte 6 an der Rückwand 2 eines Bilderhalters 1 mittels Niete 18 vorgesehen ist.

Im folgenden wird die Wirkungs- und Funktionsweise der erfindungsgemäßen Stützvorrichtung anhand der Fig. 4 bis 6 näher erläutert.

In Fig. 4 ist ein Bilderhalter in aufgestellter Position dargestellt. Die Elemente der Stützvorrichtung 3, also Stütze 4, Ansatzplatte 6 und Spreizbügel 7 bilden ein Dreieck, dessen Eckpunkte zum einen durch die Filmscharniere 5 und 8 und zum anderen durch das in die Führungsnut 10 eingreifende freie Ende des Spreizbügels 7 bestimmt sind. Das freie Ende des Spreizbügels 7 kann unter den Vorsprüngen 12 der Führungsnut 10 hindurchgeschoben werden, bis die Vorsprünge 12 in die Rastnut 13 eingreifen. Sobald dies geschehen ist, ist es nicht mehr ohne weiteres möglich, die Stütze 4 über die in Fig. 4 dargestellte Stellung hinaus weiter abzuklappen, da die Seitenwand 19 der Rastnut 13 einer solchen Abklappbewegung entgegenstehen würde. Will man dennoch die Stütze 4 ganz abklappen bzw. den Spreizbügel 7 außer Eingriff mit der Führungsnut 10 bringen, so kann man das der Rastnut 13 benachbarte freie Ende des Spreizbügels 10 in Richtung des Pfeiles D in die Führungsnut 10 hineindrücken, so daß die Vorsprünge 12 sich aus der Rastnut 13 lösen. Durch weiteres Abklappen der Stütze 4 in Richtung des Pfeiles A kommt der Spreizbügel aus der Führungsnut 10 der Stütze 4 heraus. Obgleich das erneute Einfädeln des Spreizbügels 7 in die Führungsnut 10 im Prinzip auf die genau umgekehrte Weise erfolgen kann wie oben beschrieben, sieht die erfindungsgemäße Stützvorrichtung 3 Mittel vor, wie dies einfacher bewerkstelligt werden kann, ohne daß der Spreizbügel 7,die Filmscharniere 5 und 8 oder gar die Vorsprünge 12 der Gefahr einer Beschädigung ausgesetzt werden.

Um also den Spreizbügel 7 wieder in die Führungsnut 10 zu führen, braucht lediglich die Stütze in Richtung des Pfeiles B (vgl. Fig. 6) an die Rückwand 2 des Bilderhalters 1 angeklappt zu werden. Der sich zunächst außerhalb der Führungsnut 10 befindende Spreizbügel 7 behält seine in der aufgestellten Stellung (vgl. Fig. 4) erzwungene Krümmung in geringem Maße bei. Kurz vor Erreichen der an die Rückwand 2 vollständig angeklappten Stellung der Stütze 4 (vgl. Fig. 5), legt sich das freie Ende des Spreizbügels 7 an die Rückwand 2 des Bilderhalters an. Das andere Ende des Spreizbügels 7 wird durch das Filmscharnier 8 gehalten. Die Stütze 4 drückt nun mit den beiden Vorsprüngen 12 gegen den von der Rückwand weggewölbten Spreizbügel 7 und bewirkt somit, daß sich der Spreizbügel 7 beim weiteren Anklappen der Stütze flach an die Rückwand anlegt und dabei lenkt. Dabei schieben sich die Aussparungen 14 über die Vorsprünge 12, die dann aufgrund der federnden Wirkung des Spreizbügels durch die Aussparungen 14 hindurchtreten. Der Moment des Hindurchtretens ist in der Zeichnung nicht dargestellt. Er findet irgendwo in einer Zwischenstellung zwischen der in Fig. 6 und Fig. 5 gezeigten Stellung der Stütze 4 statt. In Fig. 5, die die vollständig an die Rückwand 2 des Bilderhalters 1 angeklappte Stellung der Stütze 4 zeigt, liegt der Spreizbügel 4 bereits vollständig in der Führungsnut 10.
Wenn nun, ausgehend von der in Fig. 5 dargestellten Stellung, die Stütze 4 in die in Fig. 4 dargestellte Stellung abgeklappt wird, drückt sich der Spreizbügel 7 aufgrund seiner Elastizität zu Beginn noch in die Führungsnut 10 hinein, bis die Aussparungen 14 nicht mehr deckungsgleich mit den Vorsprüngen 12 sind. Dann halten die Vorsprünge 12 den Spreizbügel 7 in der Führungsnut 10.

Nachzutragen bleibt noch, daß in der in Fig. 5 dargestellten Stellung der Klemmvorsprung 15 der Stütze 4 in die Klemmvertiefung 16 der Ansatzplatte eingreift, so daß die Stütze 4 in der angeklappten Stellung sicher gehalten ist und nicht unbeabsichtigt abgeklappt werden kann. Es ist selbstverständlich auch möglich, den Klemmvorsprung an der Ansatzplatte und stattdessen die Klemmvertiefung an der Stütze vorzusehen.

Aus der obigen Beschreibung wird deutlich, daß das Einfädeln des Spreizbügels 7 völlig selbsttätig erfolgt, wobei es lediglich erforderlich ist, die Stütze 4 an die Rückwand 2 des Bilderhalters 1 anzuklappen. Alles andere erfolgt ohne Zutun.

Zu erwähnen ist noch, daß das freie Ende der Stütze 4 asymmetrisch gestaltet ist, so daß bei Befestigung der Stützvorrichtung 3 entlang einer Diagonalen eines rechteckigen Bilderhalters die Möglichkeit gegeben ist, den Bilderhalter sowohl im Hochformat als auch im Querformat aufzustellen.

## Patentansprüche

1. Stützvorrichtung aus Kunststoff für Bilderhalter od.dgl., mit einer an einer Rückwand (2) des Bilderhalters (1) zu befestigenden Ansatzplatte (6), einer mittels eines Filmscharnieres (5) an der Ansatzplatte (6) angelenkten Stütze (4) und einem auf der mit Abstand gegenüberliegenden Seite der Ansatzplatte (6) ebenfalls mit einem Filmscharnier (8) angelenkten, weitgehend biegeelastischen Spreizbügel (7), der in einer in der Stütze (4) ausgebildeten Führungsnut (10) verschieblich geführt ist, wobei in einer von der Rückwand (2) abgeklappten Stellung der Stütze (4) ein Anschlag des Spreizbügels (7) mit einem an der Stütze (4) ausgebildeten und den Spreizbügel (7) in der Führungsnut (10) haltenden Gegenanschlag zusammenwirkt, **dadurch gekennzeichnet**, daß der Gegenanschlag aus mindestens einem am seitlichen Rand (11) der Führungsnut (10) angeordneten, die Führungsnut (10) nur zum Teil übergreifenden und frei endenden Vorsprung (12) besteht, und daß der Spreizbügel (7) eine seitliche, der Größe des Vorsprungs (12) angepaßte Aussparung (14) aufweist, deren Abstand zum zugehörigen Filmscharnier (8) des Spreizbügels (7) so bemessen ist, daß sie sich mit dem Vorsprung (12) deckt, wenn die Stütze (4) im wesentlichen vollständig an die Rückwand (2) des Bilderhalters (1) angeklappt ist.

2. Stützvorrichtung nach Anspruch 1, **dadurch gekennzeichnet**, daß zwei sich paarweise gegenüberliegende Vorsprünge (12) und Aussparungen (14) vorgesehen sind.

3. Stützvorrichtung nach Anspruch 1 oder 2, **dadurch gekennzeichnet**, daß der Anschlag des Spreizbügels (7) als Seitenwand (19) einer sich quer zur Längsachse des Spreizbügels (7) erstreckenden Rastnut (13) ausgebildet ist.

4. Stützvorrichtung nach einem der Ansprüche 1 bis 3, **dadurch gekennzeichnet**, daß die Stütze (4) eine sich an die Führungsnut (10) anschließende, dem Umriß und der Dicke der Ansatzplatte (6) angepaßte Ausnehmung (9) zur Aufnahme der Ansatzplatte (6) in der an die Rückwand (2) angeklappten Stellung der Stütze (4) aufweist.

5. Stützvorrichtung nach einem der Ansprüche 1 bis 4, **dadurch gekennzeichnet**, daß am Boden der Ausnehmung (9) der Stütze (4) ein Klemmvorsprung (15) vorgesehen ist, der in der an die Rückwand (2) angeklappten Stellung der Stütze (4) in eine Klemmvertiefung (16) in der Ansatzplatte (6) eingreift.

## Claims

1. A device made of plastics for supporting picture frames or the like, comprising a plate (6) for attaching to a rear wall (2) of the picture frame (1), a strut (4) pivoted by a film hinge (5) to the plate (6), and a substantially resiliently flexible expanding bracket (7) which is pivoted, likewise by a film hinge (8), to the spaced-apart opposite side of the plate (6) and is guided for movement in a groove (10) formed in the strut (4), and when the strut (4) is in a swung-down position from the rear wall (2), an abutment on the bracket (7) co-operates with a counter-abutment formed on the strut (4) and holding the bracket (7) in the guide groove (10), characterised in that the counter-abutment comprises at least one projection (12) which is disposed on the side edge (11) of the guide groove (10), has a free end and extends only partly across the guide groove (10), and the bracket (7) has a lateral recess (14) which matches the size of the projection (12) and is disposed at a distance from the associated film hinge (8) of the bracket (7) such that the recess is level with the projection (12) when the strut (4) has been substantially completely folded back against the rear wall (2) of the picture frame (1).

2. A supporting device according to claim 1, characterised in that two pairs of opposite projections (12) and recesses (14) are provided.

3. A supporting device according to claim 1 or 2, characterised in that the abutment on the bracket (7) is in the form of a side wall (19) of a locking groove (13) extending transversely to the longitudinal axis of the bracket (7).

4. A supporting device according to any of claims 1 to 3, characterised in that the strut (4) has a hollow (9) adjacent the guide groove (10) and adapted to the contour and thickness of the plate (6), so as to receive the plate (6) when the strut (4) is folded back against the rear wall (2).

5. A supporting device according to any of claims 1 to 4, characterised in that a clamping projection (15) is provided at the base of the hollow (9) in the strut (4) and engages in a clamping recess (16) in plate (6) when the strut (4) is in the folded-back position against the rear wall (2).

## Revendications

1. Dispositif d'appui en matière synthétique, pour cadre pour images ou analogue, avec une plaque d'embase (6), à fixer à une paroi arrière (2) du cadre pour images (1), un appui (4), articulé sur la plaque d'embase (6) au moyen d'une charnière à film (5) et un étrier d'écartement (7), largement élastique en flexion, articulé, également au moyen d'une charnière à film (8), sur la face, opposée et à distance, de la plaque d'embase (6), étrier d'écartement (7) guidé mobile dans une rainure de guidage (10) réalisé dans l'appui (4), une butée de l'étrier d'écartement (7) coopérant, dans une position de l'appui (4), écartée par rabattement par rapport à la paroi arrière (2), avec une contre-butée, réalisée sur l'appui (4) et assurant le maintien de l'étrier d'écartement (7) dans la rainure de guidage (10), caractérisé en ce que la contre-butée est composée d'au moins une saillie (12), à extrémité libre et entourant seulement une partie de la bordure latérale (11) de la rainure de guidage (10), et en ce que l'étrier d'écartement (7) présente un évidement latéral (14), adapté à la taille de la saillie (12), dont la distance par rapport à la charnière à film (8) correspondante de l'étrier d'écartement (7) est telle qu'elle permet de couvrir la saillie (12) lorsque l'appui (4) est rabattue pratiquement complètement sur la paroi arrière (2) du cadre pour images (1).

2. Dispositif d'appui selon la revendication 1, caractérisé en ce que sont prévues deux saillies (12) et évidements (14) opposés, formant un couple.

3. Dispositif d'appui selon la revendication 1 ou 2, caractérisé en ce que la butée de l'étrier d'écartement (7) est réalisée sous forme de paroi latérale (19) d'une rainure d'encliquetage (13) s'étendant transversalement par rapport à l'étrier d'écartement (7).

4. Dispositif d'appui selon l'une des revendications 1 à 3, caractérisé en ce que l'appui (4) présente un évidement (9), se raccordant à la rainure de guidage (10) et adapté au contour et à l'épaisseur de la plaque d'embase (6), en vue de recevoir la plaque d'embase (6) dans la position de l'appui (4), rabattue contre la paroi arrière (2).

5. Dispositif d'appui selon l'une des revendications 1 à 4, caractérisé en ce qu'au fond de l'évidement (9) de l'appui (4) est réalisée une saillie de serrage (15), s'engageant dans une cavité de serrage (16) ménagée dans la plaque d'embase (6), lorsque l'appui (4) est dans la position rabattue sur la paroi arrière (2).
